# EUROPÄISCHE PATENTSCHRIFT

(11) **EP 1 191 162 B1**
(45) Veröffentlichungstag und Bekanntmachung des Hinweises auf die Patenterteilung: **14.11.2007**
(21) Anmeldenummer: 01122375.7
(22) Anmeldetag: 19.09.2001
(51) Int. Cl.: E04B 9/28, E04B 9/20

(54) **Verfahren zur Herstellung von zugänglichen abgehängten Decken und dafür verwendbares Profilsystem**
Method for constructing accessible suspended ceilings and set of profiles useful therefor
Procédé de construction de plafonds suspendus accessibles et ensemble de profilés utilisables dans ce but

(30) Priorität: 20.09.2000 DE 10046430
(43) Veröffentlichungstag der Anmeldung: 27.03.2002
(73) Patentinhaber: Knauf Integral KG, 74589 Satteldorf (DE)
(72) Erfinder: Birkmüller, Hans-Heinz, 91610 Insingen (DE); Kaiser, Manfred, 91610 Insingen (DE)
(74) Vertreter: Werner, Hans-Karsten

(56) Entgegenhaltungen:
- EP-A- 0 999 317
- DE-A- 2 162 382
- DE-B- 1 189 695
- GB-A- 833 307
- US-A- 3 832 816
- US-A- 3 875 717
- US-A- 5 893 250

## Beschreibung

Gegenstand der vorliegenden Erfindung ist ein Verfahren zur Herstellung von zugänglichen abgehängten Decken aus Plattenelementen mit Nuten und Befestigungselementen in Form von Profilsystemen, wobei die Profilsysteme aus einem ersten an der Decke aufhängbaren Profil und einer nach oben offenen Rinne und einem zweiten in dieser Rinne des ersten Profils einhängbaren Profil bestehen und beide Profile an der Oberseite eine Platte und an der Unterseite als federwirkende L-förmige Erweiterung aufweisen.

Abgehängte zugängliche Decken werden bisher hergestellt durch die Anbringung eines an der Decke aufgehängten Gestells, in welches die Plattenelemente eingelegt werden. Vorzugsweise sind die Plattenelemente mit einem Metallblech umbördelt, so dass sie nicht durch das Gestell beschädigt werden.

Aus der DE-A-19 38 643 ist eine Unterdecke vorzugsweise aus Metall bekannt, bei der die einzelnen Elemente durch einfaches Auflegen auf die durch sie selbst verdeckten Tragschienen gegenseitig festgelegt sind und über höhenverstellbare Spannvorrichtungen an der tragenden Decke befestigt und durch horizontale Verbindungsstreben ausgesteift und im Abstand voneinander gehalten sind.

Aus der GB-1 493 737 ist eine abnehmbare Deckenbefestigung bekannt, an welche Mineralfaserplatten eingelegt werden können, wobei die Aufhängung über Z-förmige Halter erfolgt, die bewusst seitlich versetzt sind, um jeweils jede Platte ungehindert herausnehmen zu können.

Von der nicht mehr existierenden Firma Boscetti in Lugano ist ein Profilsystem entwickelt, in EP 0 999 317 A1 beschrieben und an einer Baustelle einmal eingebaut worden, welches aus einem ersten an der Decke aufhängbaren Profil mit einer nach oben offenen Rinne und einem zweiten in dieser Rinne des ersten Profils einhängbaren Profil bestand. Beide Profile wiesen an der Oberseite eine Platte auf und an der Unterseite L-förmige Erweiterungen, die als Feder wirkten. Diese Feder konnte in Plattenelemente mit Nuten eingebaut werden. Das aufhängbare Profil wies von der Außenkante nach innen versetzt eine senkrecht stehende Platte auf mit einer runden Verdickung am oberen Ende. An dieser Verdickung konnten Klemmelemente angebracht werden, die mittels eines Drahtseiles und Hacken an der Decke mit dieser verbunden wurden. Die Höhenjustierung erfolgte dabei durch das Drahtseil und das Klemmelement. Dieses aufhängbare Profil wies eine nach oben offene Rinne auf, in welche ein zweites Profil eingehängt werden konnte. Es entstanden somit abwechselnd an der Decke aufgehängte Plattenelemente und jeweils dazwischen nur eingehängte Plattenelemente, die sich leicht herausnehmen ließen, wodurch der Raum zwischen Decke und Plattenelementen zugänglich wurde. Dieses Profilsystem ist in den Figuren 5,6 und 7 dargestellt.

Dieses Profilsystem wies aber noch eine Reihe von Nachteilen auf, die den praktischen Einsatz sehr erschwerten. So mussten die Bohrlöcher für die Hacken in der Decke ebenfalls vom Plattenende weg versetzt werden, so dass der Abstand von zwei gegenüberliegenden Bohrlöchern nicht der Breite der Plattenelemente entsprach. Weiterhin musste bei einem Abnehmen auch der abgehängten Profile mit eingesetzten Plattenelementen hinterher wieder höhenjustiert werden, was mit erheblichem Aufwand verbunden war und nur von geschulten Kräften durchgeführt werden konnt.
Die Erfindung hat sich somit die Aufgabe gestellt, das Verfahren zur Herstellung von zugänglichen abgehängten Decken aus Plattenelementen mit Nuten und

Befestigungselementen in Form von Profilsystemen zu vereinfachen und vor allem eine einmal erfolgte Höhenjustierung nicht mehr zu verändern, so dass bei einem späteren Öffnen und wieder Schließen der abgehängten Decken auf eine neue Höhenjustierung verzichtet werden kann.

Diese Aufgabe wird erfindungsgemäß dadurch gelöst, dass zunächst ein oder mehrere Plattenelemente mit zwei ersten Profilen oberhalb der späteren Berührungsfläche mit den zweiten Profilen starr, höhenjustierbar aber abnehmbar an der Decke befestigt werden und danach in den Lücken Plattenelemente mit zwei zweiten Profilen eingehängt werden.

Vorzugsweise werden die Enden der Profile und damit der Plattenelemente starr aber reversibel miteinander verbunden. Dies wird dadurch erreicht, dass die Profile mindestens an ihren Enden einen runden oder eckigen Hohlraum aufweisen, in welchen ein verschiebbarer und fixierbarer Metallstab eingeführt wird.

Das Verfahren und das dafür verwendete Profilsystem ist weiterhin dadurch gekennzeichnet, dass vorzugsweise die Rinne des ersten Profils und die Einhängung des zweiten Profils zwischen der Oberkante der Platte und der Nut der Plattenelemente angebracht sind.

Vorzugsweise weist dann das zweite Profil sowohl an der Platte als auch auf dem als Feder wirkenden Teil der L-förmigen Erweiterung Begrenzungsnoppen auf, welche den gleichen Abstand von der Berührungsfläche der beiden Profile aufweisen, wie die Begrenzung der Rinne. Dies hat den Vorteil, dass die Plattenelemente sowohl für den aufhängbaren Teil wie auch für den nur eingehängten Teil gleiche Dimensionen aufweisen können und somit als standardisierte Teile universell eingesetzt werden können.

Die Befestigung der ersten Profile mit der Decke erfolgt vorzugsweise mittels Gewindestäbe und Schneckenhacken. Es entsteht somit eine Aufhängung an der Decke, die nach einmaliger Höhenjustierung auch beim späteren Ausbau der Plattenelemente die Höhenjustierung beibehält.

Um den Ein- und Ausbau der aufgehängten Plattenelemente mit dem ersten Profil zu erleichtern, kann die Aufhängvorrichtung des ersten Profils auch abnehmbar ausgestaltet sein. Entscheidend ist nur, dass durch Ein- und Ausbau der Plattenelemente später nicht die Höhenjustierung verloren geht. Dennoch ist das erfindungsgemäße Profilsystem bereits beim ersten Einbau leicht höhenjustierbar und kann notfalls auch später nachjustiert werden.

Bei der Herstellung der erfindungsgemäßen abgehängten Decken wird an beliebiger Stelle an einer Seitenwand des Raumes begonnen mit einem ersten aufhängbaren Profil und dem damit verbundenen Plattenelement. Die Bohrlöcher für die Schneckenhacken und das Einhängen beispielsweise der Gewindestäbe kann dann mit konstanten und standardisierten Abständen erfolgen. Sofern am andere Ende des Raumes eigentlich ein nur einhängbares Plattenelement zum Einsatz kommen sollte, kann dieses ohne weiteres auch asymmetrisch mit einem ersten und einem zweiten Profil verbunden werden.

Die aufgehängten Plattenelemente, aber auch die eingehängten Plattenelemente können an ihrem Ende jeweils starr aber reversibel miteinander verbunden werden, beispielsweise durch einen verschiebbaren und fixierbaren Metallstab.

Als Plattenelemente können die verschiedensten Materialien zum Einsatz kommen. Besonders bevorzugt sind Plattenelemente auf faserverstärktem Gips, wobei diese Plattenelemente gewünschtenfalls auch Löcher oder Rillen aufweisen können.

In den anliegenden Figuren sind bevorzugte Ausführungsformen des Profilsystems sowie entsprechend ausgerüsteter Plattenelemente und Aufhängungen an der Decke dargestellt.
Figur 1 zeigt einen Schnitt durch ein erfindungsgemäß verwendbares Profilsystem, welches abnehmbar ausgestaltet ist.
Figur 2 zeigt eine andere Ausgestaltungsform, welche mittels Gewindestäben und Schneckenhacken aufgehängt werden kann.
Figur 3 zeigt eine Deckenbefestigung für dieses Profil, in welches das Profilsystem abnehmbar eingehängt werden kann.
Figuren 4 und 4a zeigen eine andere Ausgestaltungsform, bei welcher die Befestigung des ersten Profils mit der Decke verschiebbar ausgestaltet ist. Figur 4 zeigt diese Ausgestaltung im eingehängten Zustand und Figur 4a im nicht eingehängten Zustand.
Figuren 5, 6 und 7 zeigen den Stand der Technik der Firma Boscetti, von welchem nur noch ein Muster in Händen der Anmelderin existiert.

## Patentansprüche

1. Verfahren zur Herstellung von zugänglichen, abgehängten Decken aus Plattenelementen (P) mit Nuten und Befestigungselementen in Form von Profilsystemen, wobei die Profilsysteme aus einem ersten an der Decke aufhängbaren Profil (1) und einer nach oben offenen Rinne (2) und einem zweiten in diese Rinne des ersten Profils einhängbaren Profil (3) bestehen und beide Profile an der Oberseite eine Platte (4) und an der Unterseite als Feder wirkende L-förmige Erweiterungen (5) aufweisen, **dadurch gekennzeichnet, dass** zunächst ein oder mehrere Plattenelemente (P) mit zwei ersten Profilen (1) oberhalb der späteren Berührungsflächen mit den zweiten Profilen (3) starr, höhenjustierbar aber abnehmbar mittels einer Aufhängevorrichtung (7) an der Decke befestigt werden, dann in Abständen der Breite der Plattenelemente weitere Plattenelemente mit jeweils zwei ersten Profilen (1) oberhalb der späteren Berührungsflächen mit den zweiten Profilen starr, höhenjustierbar aber abnehmbar mittels einer Aufhängevorrichtung (7) an der Decke befestigt werden und danach in den Lücken Plattenelemente mit zwei zweiten Profilen (3) eingehängt werden, wobei die Aufhängevorrichtung (7) des ersten Profils soweit zum zweiten Profil herüberragt, dass die Befestigung an der Decke jeweils genau oberhalb der Berührungsfläche der beiden Profile erfolgen kann.

2. Verfahren gemäß Anspruch 1, **dadurch gekennzeichnet, dass** die Enden der Profile starr, aber reversibel miteinander verbunden werden.

3. Verfahren gemäß Anspruch 1 oder 2, **dadurch gekennzeichnet, dass** die Rinne des ersten Profils und die Einhängung des zweiten Profils zwischen der Oberkante der Platte und der Nut der Plattenelemente angebracht sind.

4. Verfahren gemäß einem der Ansprüche 1-3, **dadurch gekennzeichnet, dass** das zweite Profil sowohl an der Platte als auch auf dem als Feder wirkenden Teil der L-förmigen Erweiterung Begrenzungsnoppen (6) aufweist, welche den gleichen Abstand von der Berührungsfläche der beiden Profile aufweisen wie die Begrenzung der Rinne.

5. Verfahren gemäß einem der Ansprüche 1-4, **dadurch gekennzeichnet, dass** die Verbindung der Enden der Profile durch einen verschiebbaren und fixierbaren Metallstab erfolgt.

6. Verfahren gemäß einem der Ansprüche 1-5, **dadurch gekennzeichnet, dass** die Befestigung der ersten Profile mit der Decke mittels Gewindestäben und Schneckenhaken erfolgt.

7. Verfahren gemäß einem der Ansprüche 1-6, **dadurch gekennzeichnet, dass** die Befestigung der ersten Profile mit der Decke verschiebbar ausgestaltet ist.

8. Profilsystem für abgehängte Decken aus Plattenelementen (P) mit Nuten bestehend aus einem ersten durch eine Aufhängevorrichtung (7) an der Decke aufhängbar ausgestalteten Profil (1) mit einer nach oben offenen Rinne (2) und einem zweiten in diese Rinne des ersten Profils einhängbaren Profil (3), wobei beide Profile an der Oberseite eine Platte (4) und auf der Unterseite als Feder wirkende L-förmige Erweiterungen (5) aufweisen, in welche die Nuten der Plattenelemente einführbar sind, **dadurch gekennzeichnet, dass** die Aufhängvorrichtung (7) des ersten Profils soweit zum zweiten Profil herüberragt, dass die Befestigung an der Decke jeweils genau oberhalb der Berührungsfläche der beiden Profile erfolgen kann.

9. Profilsystem gemäß Anspruch 8, **dadurch gekennzeichnet, dass** die offene Rinne des aufhängbaren ersten Profils (1) und die Einhängung des zweiten Profils (3) zwischen der Oberkante der Platte und der Nut des Plattenelements angebracht sind.

10. Profilsystem gemäß Anspruch 9, **dadurch gekennzeichnet, dass** das zweite Profil (3) sowohl an der Platte als auch auf dem als Feder wirkenden Teil der L-förmigen Erweiterung Begrenzungsnoppen (6) aufweist, welche den gleichen Abstand von der Berührungsfläche der beiden Profile aufweisen wie die Begrenzung der Rinne.

11. Profilsystem gemäß einem der Ansprüche 8-10, **dadurch gekennzeichnet, dass** die Profile mindestens an ihren Enden einen runden oder eckigen Hohlraum aufweisen.

12. Profilsystem gemäß einem der Ansprüche 7-10, **dadurch gekennzeichnet, dass** die Aufhängvorrichtung des ersten Profils abnehmbar ausgestaltet ist.

## Claims

1. A method for constructing accessible suspended ceilings from plate elements (P) with grooves and fastening elements formed as profile systems, the profile systems comprising a first profile (1) adapted to be suspended from the ceiling and having an upwardly open groove (2), and a second profile (3) adapted to be fitted into said groove of the first profile (1), and both profiles on the upper side comprising a plate (4) and on the lower side comprise L-shaped widened portions (5) acting as springs,
**characterized in that**, first, one or a plurality of plate elements (P) with two first profiles (1) are fastened to the ceiling in a rigid, height-adjustable but removable manner above the later contacting faces with the second profiles (3) by use of a suspension device (7), then, at distances in width direction of the plate elements, further plate elements with respectively two first profiles (1) are fastened to the ceiling in a rigid, height-adjustable but removable manner above the later contacting faces with the second profiles by use of a suspension device (7), and plate elements with two second profiles (3) are then fitted into the gaps, the suspension device (7) of the first profile extending so far toward the second profile that the attachment to the ceiling can be performed respectively exactly above the contacting surface of the two profiles.

2. The method according to claim 1, **characterized in that** the ends of the profiles are connected to each other in a rigid but reversible manner.

3. The method according to claim 1 or 2, **characterized in that** the groove of the first profile and said fitted connection of the second profile are located between the upper edge of the plate and the groove of the plate elements.

4. The method according to any one of claims 1-3, **characterized in that** the second profile both on the plate and on the part of the L-shaped widened portion acting as a spring is provided with limiting projections (6) arranged at the same distance from the contacting surface of the two profiles as the border of the groove.

5. The method according to any one of claims 1-4, **characterized in that** the connection of the ends of the profiles is realized by a displaceable and fixable metal rod.

6. The method according to any one of claims 1-5, **characterized in that** the attachment of the first profiles to the ceiling is realized by threaded bolts and safety hooks.

7. The method according to any one of claims 1-6, **characterized in that** the attachment of the first profiles to the ceiling is of the displaceable type.

8. A profile system for suspended ceilings made from plate elements (P) with grooves, comprising a first profile (1) adapted to be suspended from the ceiling by a suspension device (7) and having an upwardly open groove (2), and a second profile (3) adapted to be fitted into said groove of the first profile, both profiles on the upper side comprising a plate (4) and on the lower side comprising L-shaped widened portions (5) acting as springs and adapted for engagement with the grooves of the plate elements,
**characterized in that** the suspension device (7) of the first profile extends so far toward the second profile that the attachment to the ceiling can be performed respectively exactly above the contacting surface of the two profiles.

9. The profile system according to claim 8, **characterized in that** the open groove of the suspendable first profile (1) and said fitted connection of the second profile (3) are located between the upper edge of the plate and the groove of the plate elements.

10. The profile system according to claim 9, **characterized in that** the second profile (3) both on the plate and on the part of the L-shaped widened portion acting as a spring is provided with limiting projections (6) arranged at the same distance from the contacting surface of the two profiles as the border of the groove.

11. The profile system according to any one of claims 8-10, **characterized in that** the profiles at least on their ends comprises a round or angular cavity.

12. The profile system according to any one of claims 7-10, **characterized in that** the suspension device of the first profile is configured to be removable.

## Revendications

1. Procédé de fabrication de plafonds suspendus accessibles constitués de plaques élémentaires (P) dotées de gorges et d'éléments de fixation se présentant sous la forme de systèmes profilés, les systèmes profilés étant constitués d'un premier profilé (1) pouvant être suspendu au plafond, d'un sillon (2) ouvert vers le haut et d'un deuxième profilé (3) pouvant être accroché dans le sillon du premier profilé, les deux profilés comportant du côté supérieur une plaque (4) et du côté inférieur des extensions (5) en L agissant comme des ressorts, **caractérisé en ce qu'**une ou plusieurs plaques élémentaires (P) sont tout d'abord fixées au plafond, de façon rigide et réglable en hauteur mais démontable au moyen d'un dispositif de suspension (7), en utilisant deux premiers profilés (1), au-dessus des surfaces de contact ultérieures avec les deux deuxièmes profilés (3), puis d'autres plaques élémentaires sont fixés au plafond, de façon rigide et réglable en hauteur mais démontable au moyen d'un dispositif de suspension (7), à une distance correspondant à la largeur des plaques élémentaires, en utilisant deux premiers profilés (1), au-dessus des surfaces de contact ultérieures avec les deux deuxièmes profilés (3), et ensuite des plaques élémentaires sont accrochés dans les places vides au moyen des deuxièmes profilés (3), le dispositif de suspension (7) du premier profilé saillant par rapport au deuxième profilé de telle sorte que la fixation au plafond peut être effectuée juste au-dessus de la surface de contact des deux profilés.

2. Procédé selon la revendication 1, **caractérisé en ce que** les extrémités des profilés sont reliées entre elles solidement mais de façon réversible.

3. Procédé selon la revendication 1 ou 2, **caractérisé en ce que** le sillon du premier profilé et le dispositif d'accrochage du deuxième profilé sont montés entre le bord supérieur de la plaque et la gorge de la plaque élémentaire.

4. Procédé selon l'une des revendications 1 à 3, **caractérisé en ce que** le deuxième profilé comporte aussi bien au niveau de la plaque qu'au niveau de la partie de l'extension en L agissant comme un ressort des ergots de butée (6) qui se trouvent à la même distance de la surface de contact des deux profilés que la butée de la gorge.

5. Procédé selon l'une des revendications 1 à 4, **caractérisé en ce que** la liaison des extrémités des profilés est effectuée au moyen d'une barre métallique pouvant être déplacée et fixée.

6. Procédé selon l'une des revendications 1 à 5, **caractérisé en ce que** la fixation des premiers profilés au plafond est effectuée au moyen de tiges filetées ou de crochets filetés.

7. Procédé selon l'une des revendications 1 à 6, **caractérisé en ce que** la fixation des premiers profilés au plafond est conformée de façon déplaçable.

8. Système profilé pour plafonds suspendus constitués de plaques élémentaires (P) dotées de gorges, ledit système profilé étant constitué d'un premier profilé (1) conformé de façon à pouvoir être suspendu au plafond au moyen d'un dispositif de suspension (7) et comportant un sillon (2) ouvert vers le haut et d'un deuxième profilé (3) pouvant être accroché dans le sillon du premier profilé, les deux profilés comportant du côté supérieur une plaque (4) et du côté inférieur des extensions en L (5) agissant comme des ressorts et s'insérant dans les gorges des plaques élémentaires, **caractérisé en ce que** le dispositif de suspension (7) du premier profilé fait saillie par rapport au deuxième profilé de telle sorte que la fixation au plafond peut être effectuée à chaque fois juste au-dessus de la surface de contact des deux profilés.

9. Système profilé selon la revendication 8, **caractérisé en ce que** le sillon ouvert du premier profilé (1) pouvant être suspendu et le dispositif d'accrochage du deuxième profilé (3) sont montés entre le bord supérieur de la plaque et la gorge de la plaque élémentaire.

10. Système profilé selon la revendication 9, **caractérisé en ce que** le deuxième profilé (3) comporte aussi bien au niveau de la plaque qu'au niveau de la partie de l'extension en L agissant comme un ressort des ergots de butée (6) qui se trouvent à la même distance de la surface de contact des deux profilés que la butée de la gorge.

11. Système profilé selon l'une des revendications 8 à 10, **caractérisé en ce que** les profilés comportent au moins à leurs extrémités un espace rond ou anguleux.

12. Système profilé selon l'une des revendications 7 à 10, **caractérisé en ce que** le dispositif de suspension du premier profilé est conformé de façon à pouvoir être démontable.
